# EUROPÄISCHE PATENTSCHRIFT

(11) **EP 0 012 187 B1**
(45) Veröffentlichungstag und Bekanntmachung des Hinweises auf die Patenterteilung: **13.01.1982**
(21) Anmeldenummer: 79104119.7
(22) Anmeldetag: 24.10.1979
(51) Int. Cl.: G07F 11/18

(54) **Ausschubeinrichtung eines Selbstverkäufers**
Delivery drawer arrangement for a vending machine
Dispositif à tiroir pour distributeur automatique

(30) Priorität: 15.12.1978 DE 2854335
(43) Veröffentlichungstag der Anmeldung: 25.06.1980
(73) Patentinhaber: Sielaff GmbH & Co. Automatenbau Herrieden, D-8801 Herrieden (DE)
(72) Erfinder: Kölbl, Richard, D-8801 Herrieden (DE); Mehlan, Bernd, D-8801 Herrieden (DE); Dörrbeck, Franz, D-8801 Herrieden (DE)
(74) Vertreter: Gaiser, Hartmut, Dipl.-Ing.

## Beschreibung

Die Erfindung betrifft eine Ausschubeinrichtung eines Selbstverkäufers, insbesondere eines Drucktasten-Selbstverkäufers, für in Stapelschächten gestapelte Warenpackungen, bei der jedem Stapelschacht ein Ausschieber zugeordnet ist, wobei eine jeweils unterste Warenpackung auf nicht mehr als drei jeweils in Eckbereichen des Stapelschachts vorgesehenen Auflagern aufliegt und mittels einer Führungseinrichtung bei der quer zur Stapelrichtung erfolgenden Ausschubbewegung des Auschiebers über denjenigen Eckbereich des Stapelschachts gelenkt wird, in dem kein Auflager vorgesehen ist.

In der DE-C 114 582 ist eine Ausschubeinrichtung für Fahrkarten beschrieben. Die jeweils unterste Fahrkarte liegt in nur zwei Eckbereichen auf. Zum Ausgeben wird die Fahrkarte mittels eines Sternrades und Führungsrollen so gedreht, daß sie über eine Öffnung zu liegen kommt. Zur Kartenausgabe ist der Drehwinkel des Sternrades exakt einzuhalten und für eine Drucktastenbetätigung muß eine Übersetzung vorgesehen sein. Dies ist aufwendig. Das Sternrad und die Führungsrollen überragen den Stapelschacht seitlich weit, so daß nicht mehrere Stapelschächte dicht beieinander angeordnet werden können. Eine möglichst dichte Anordnung der Stapelschächte ist jedoch bei Selbstverkäufern erwünscht.

In der DE-A 26 44 016 ist eine Ausschubeinrichtung beschrieben, bei der die jeweils unterste Warenpackung mittels des Ausschiebers so weit geschoben wird, daß sie an der dem Ausschieber gegenüberliegenden Seite aus dem Stapelschacht fällt. Die Strecke, über die die Warenpackung geschoben werden muß, bis sie aus dem Stapelschacht in einen Ausgabeschacht fällt, ist fast so lang wie die Warenpackung selbst. Dies hat zur Folge, daß der Ausschieber über eine lange Strecke bewegt werden muß. In der DE-A 26 44 016 ist vorgeschlagen, zur Verkürzung des Hubes der dem Ausschieber zugeordneten Drucktaste den Ausschieber als zweiarmigen Hebel auszubilden, womit eine Übersetzung erreicht wird. Eine solche Übersetzung hat zur Folge, daß zwar die notwendige Bewegungsstrecke der Drucktaste klein bleibt, dafür aber die zur Betätigung notwendige Kraft größer ist als in den Fällen, in denen ohne Übersetzung gearbeitet wird.

Aufgabe der Erfindung ist es, eine Ausschubeinrichtung der eingangs genannten Art vorzuschlagen, bei der mit einem im Vergleich zur Länge einer Warenpackung kurzen Hub die Warenpackung aus dem Stapelschacht auszuschieben ist, ohne daß hierfür eine Bewegungs- übersetzung eingesetzt wird, wobei mit einer linearen Ausschubbewegung ein Abdrehen von Warenpackungen von Auflagern erfolgen kann und die Ausschubeinrichtung den Stapelschacht beidseitig höchstens geringfügig überragt.

Erfindungsgemäß ist obige Aufgabe bei einer Ausschubeinrichtung der eingangs genannten Art dadurch gelöst, daß die Führungseinrichtung eine unter einem Winkel zur linearen Bewegungsrichtung des Ausschiebers ausgerichtete Führungsfläche aufweist, die an einem Eckbereich des Stapelschachts angeordnet ist, der der Angriffseite des Ausschiebers abgewandt und dem der nicht mit einem Auflager versehene Eckbereich benachbart ist. In der Stapelstellung ruht dabei die unterste Warenpackung auf den Auflagern, wobei ein Eckbereich der Warenpackung nicht unterstützt ist. Wird der Ausschieber betätigt, dann wird schon nach einer kurzen Verschiebestrecke der untersten Warenpackung diese frei und fällt in einen Ausgabeschacht. Die Führungsfläche lenkt dabei die jeweils unterste Warenpackung von den Auflagern.

Durch die Erfindung ist erreicht, daß schon nach einem kurzen Hub des Ausschiebers die Warenpackung ausgegeben wird. Dies ist nicht durch eine mechanische Übersetzung zwischen dem Ausschieber und einem Bedienteil erreicht, so daß keine hohen Betätigungskräfte aufgebracht werden müssen. Der kurze Hub ist durch die besondere Anordnung der Auflager und die Führungsfläche möglich. Er hat nicht nur den Vorteil kurzer Bedienteile, sondern ist auch deswegen günstig, weil sich die Bautiefe des Selbstverkäufers weitgehend ausnutzen lässt.

In bevorzugter Ausgestaltung der Erfindung ist die Führungseinrichtung von einer zur Bewegungsrichtung des Ausschiebers schräg angeordneten Führungsplatte gebildet, die an demjenigen Eckbereich angeordnet ist, der dem Ausschieber abgewandt ist und neben dem derjenige Eckbereich liegt, in dem kein Auflager vorgesehen ist. Bei einer Betätigung des Ausschiebers wird dabei die jeweils unterste Warenpackung gegen die Führungsplatte gedrückt und gleitet an dieser bis sie von den Auflagern fällt.

Weitere vorteilhafte Ausgestaltungen der Erfindung ergeben sich aus der folgenden Beschreibung eines Ausführungsbeispiels. In der Zeichnung zeigen :
Fig. 1 einen Teilschnitt eines Drucktasten-Selbstverkäufers, schematisch,
Fig. 2 eine Aufsicht auf einen Warenschacht des Selbstverkäufers nach Fig. 1,
Fig. 3 eine Schachtwand des Stapelschachts längs der Linie 111-111 nach Fig. 2, verkleinert,
Fig. 4 die andere Schachtwand des Stapelschachts in der Ansicht längs der Linie IV-IV nach Fig. 2 verkleinert und
Fig. 5 eine in einen Stapelschacht eingesetzte Ausverkaufssperre, schematisch.

Ein mechanischer Drucktasten-Selbstverkäufer 1 weist eine Reihe gleicher Schieberträger 2 auf. Diese sind an einer Grundplatte 3 verschiebbar gelagert. An den Schieberträgern 2 ist ein Anschlag 4 vorgesehen, auf den eine Drucktaste 5 einwirkt. Die Drucktasten 5 sind an einer Tür 6 des Selbstverkäufers gelagert. An dem Schieberträger 2 ist außerdem ein Ausschieber 7 befestigt.

An einer oberen und unteren Schiene 8 sind mittels Haken 9 Stapelschächte bildende Schachtwände 10 und 11 angeordnet. Diese lassen sich an den Schienen 8 so verstellen, daß der Stapelschacht auf eine notwendige Breite eingestellt werden kann.

Zwischen der Grundplatte 3 und dem unteren Ende der jeweils von einer rechten Schachtwand 10 und einer linken Schachtwand 11 gebildeten Stapelschächte erstreckt sich ein Leitblech 12, welches sich zu einem Auswurfschacht 13 neigt.

An der rechten Schachtwand 10 ist zur Verbesserung von deren Stabilität eine hintere Abknickung 14 (Fig. 2) und eine vordere Abknickung 15 vorgesehen. Unten an der rechten Schachtwand 10 ist ein Auflager 16 für das eine Eck einer zwischen den Schachtwänden 10 und 11 zu lagernden Warenpackung ausgebildet. Im Anschluß an das Auflager 16 ist die Schachtwand 10 hochgezogen, so daß eine seitliche Öffnung 17 (Fig. 3) gebildet ist. Die Öffnung 17 ist zum Teil von einer Absperrleiste 18 bedeckt, welche am jeweils freien Ende von zwei Blattfedern 19 befestigt ist. Das andere Ende der Blattfedern 19 ist fest mit einer Schieberplatte 20 verbunden, die an der Schachtwand 10 gelagert ist und in der Höhe mittels einer Schrauben-Schlitzverbindung 21 verstellbar ist. Die vordere Abknickung reicht nur in ihrem unteren Bereich 15' bis zur Vorderkante des Auflagers 16. In dem darüberliegenden Bereich 15" ist die Abknickung 15 zurückversetzt, wodurch das Einlegen insbesondere von schmalen Warenpackungen zwischen die Schachtwände 10 und 11 erleichtert ist.

Die Schachtwand 11 ist (gemäß Fig. 3) mit einer hinteren Abknickung 22 versehen und weist eine als vordere Abknickung ausgebildete vordere Führungsleiste 23 auf. Diese dient der Führung der Warenpackungen eines Warenstapels an der Vorderkante. Unten an der Führungsleiste 23 ist ein Auflager 24 ausgebildet, das in der gleichen Höhe wie das Auflager 16 liegt.

An der Schachtwand 11 ist eine mittels einer Schrauben-Schlitzverbindung 25 an dieser einstellbar gelagerte Einheit 26 angeordnet (Siehe auch Fig. 4). Die Einheit 26 ist mit einer hinteren Führungsleiste 27 für die Warenpackungen und einem Auflager 28 versehen, welches in der gleichen Höhe liegt wie die Auflager 16 und 24. Die Führungsleiste 27 erstreckt sich nicht bis zum Auflager 28, sondern endet etwa um die Höhe der Öffnung 17 oberhalb des Auflagers 28. An der Führungsleiste ist eine Blattfeder 29 angeordnet, die sich in Verlängerung der Führungsleiste 27 in Richtung auf das Auflager 28 erstreckt (vgl. Fig. 4). Die Blattfeder 29 ist unten mit einer Abbiegung 30 versehen, welche eine Schräge 31 aufweist.

An der Einheit 26 ist eine Führungseinrichtung 32 angeordnet, die sich zwischen dem Auflager 28 und der hinteren Führungsleiste 27 erstreckt. Die Führungseinrichtung 32 ist von einem Führungsblech gebildet, das in einem Winkel W schräg zur Führungsleiste 27 steht. Der Winkel W ist beispielsweise etwas größer als 45°. Er ist so bemessen, daß eine auf den Auflagern 16, 24, 28 liegende Warenpackung dann, wenn sie vorn vom Ausschieber 7 beaufschlagt wird, zur Seite ausweicht. Die Abmessungen der Auflager 16, 24, 28 sind wesentlich kleiner als die Seitenkanten einer Warenpackung, jedoch ausreichend groß um eine Warenpackung zu stützen, solange sie durch die Führungsleisten 23 und 27 ausgerichtet auf den Auflagern 16, 24, 28 aufliegt. Das Auflager 28 ist an seiner Kante 28' so abgeschrägt, daß eine durch das Führungsblech 32 verschobene Warenpackung keinen Halt findet.

Die Schräge 31 der Blattfeder 29 ist so ausgelegt, daß die Blattfeder, wenn sie durch eine Warenpackung in Richtung auf das Führungsblech 32 bewegt wird, nicht an diesem anstößt bevor die Warenpackung vom Auflager 28 geschoben ist.

Die Schrauben 25' der Schrauben-Schlitzverbindung 25 greifen an einem dem Warenstapel abgewandten Schenkel 33 der Einheit 26 an. An einem parallel zum Führungsblech 32 abgewinkelten unteren Teil 33' des Schenkels 33 ist das Führungsblech 32 mit dem an ihm angeformten Auflager 28 befestigt.

In Fig. 5 ist eine auf den Warenstapel aufzulegende Ausverkaufssperre 34 dargestellt. Diese umgreift die vordere Führungsleiste 23 und ragt über die vordere Abknickung 15'. Im Verschiebebereich der Einheit 26 ist die Ausverkaufssperre 34 mit einem Ausschnitt 35 versehen. Vorn an der Ausverkaufssperre 34 ist ein Anschlag 36 ausgebildet, an dem bei einem ausverkauften Schacht der betreffende Ausschieber 7 anschlägt. Zur Anpassung an unterschiedliche Warenschachtbreiten kann die Ausverkaufssperre breitenverstellbar ausgelegt sein. Um ein Nachuntenrücken der Ausverkaufssperre zu gewährleisten kann die vordere Abknickung 15 zwischen ihren Bereichen 15' und 15" abgeschrägt ausgebildet sein.

Die beschriebenen Schachtwände werden etwa folgendermaßen an die Abmessungen der aus einem Warenschacht zu verkaufenden Warenpackungen angepaßt :
Die Schieberplatte 20 wird so eingestellt, daß ihre untere Kante 20' entsprechend der Höhe der zu verkaufenden Warenpackung über den Auflagern 16, 24, 28 liegt. Damit ist erreicht, daß mit Sicherheit immer nur eine Warenpackung ausgeschoben wird. Weiterhin wird die Einheit 26 so eingestellt, daß der Abstand zwischen der vorderen Führungsleiste 23 und der hinteren Führungsleiste 27 der Tiefe der Warenpackung entspricht. Damit ist von selbst das Auflager 28 und das Führungsblech 32 in der richtigen Position. Die so eingestellten Schachtwände 10 und 11 werden an den Schienen 8 in der Breite der zu verkaufenden Warenpackung so festgelegt, daß dem durch die Schachtwände gebildeten Warenschacht ein Ausschieber 7 bzw. eine Drucktaste 5 zugeordnet ist.

Die Arbeitsweise der beschriebenen Vorrichtung ist etwa folgende :
Die jeweils unterste Warenpackung eines Warenstapels liegt in drei ihrer Eckbereiche auf den Auflagern 16, 24 und 28 auf. Wird die diesem Warenstapel zugeordnete Drucktaste eingedrückt, dann nähert sich der Ausschieber 7 der Vorderkante der untersten Warenpackung, wobei ein erster Teil des Hubes zunächst - wie üblich - zur Steuerung der Verriegelung der anderen Ausschieber des Selbstverkäufers bzw. zur Münzauslösung dient. Danach kommt der Ausschieber dann mit der Vorderkante der Warenpackung in Berührung und verschiebt diese. Da die Warenpackung dabei an dem schrägen Führungsblech 32 gleitet, wird sie zu dem Eckbereich hin verschoben, in dem kein Auflager vorgesehen ist. Sobald die Warenpackung vom Auflager 28 frei ist - in Fig. 2 ist diese Stellung strichpunktiert dargestellt - fällt sie auf das Leitblech 12, das hierfür entsprechend weit nach vorn gezogen ist und rutscht in den Auswurfschacht 13. Von dort kann sie entnommen werden. Beim Ausschieben der Warenpackung verschwenkt sich die Absperrleiste 18 und die Blattfeder 29. Durch die Abbiegung 30 an der Blattfeder 29 ist erreicht, daß diese die Warenpackung nicht klemmt und beim Zurückschnappen nicht an der Oberseite der Warenpackung kratzt. Die Blattfeder 29 und die an den Blattfedern 19 gelagerte Absperrleiste 18 dienen dazu, ein Herausfallen einer Warenpackung bei etwaigem Rütteln des Selbstverkäufers zu vermeiden. Der Teil des Hubes, der zum Ausschieben einer Warenpackung erforderlich ist, ist in Fig. 2 mit H dargestellt. Ersichtlich ist dieser Hub im Vergleich zu bekannten Einrichtungen sehr klein. Im Bedarfsfalle kann er auch so bemessen werden, daß er der Tiefe der Auflager 16 und 24 entspricht.

Dieser kurze Hub bedingt - anders als bei bekannten, mit einer Übersetzung arbeitenden Ausschiebern - keine hohe, über die Drucktaste aufzubringende Ausschiebekraft. Es hat sich gezeigt, daß die bei der beschriebenen Einrichtung zum Ausschieben notwendige Kraft nur etwa in der Größenordnung der Hälfte der bei mit einer Übersetzung arbeitenden Ausschiebern aufzubringenden Kraft liegt.

Der zum Ausschieben einer Warenpackung notwendige Hub ist nicht nur im Vergleich zu der Länge einer Warenpackung kurz, sondern darüber hinaus bei kürzeren oder längeren Warenpackungen gleich und damit von der Länge der Warenpackung unabhängig. Es braucht also für längere Warenpackungen kein größerer Hub als für kürzere Warenpackungen vorgesehen zu werden.

Es ist nicht notwendig, daß das bei dem Führungsbiech 32 liegende Eck der Warenpackung direkt an diesem gleitet. Es könnte auch ein den Eckbereich der Warenpackung umgreifender Winkel vorgesehen sein, der in einer etwa in Richtung des Führungsbleches verlaufenden Führung verschieblich ist.

Darüber hinaus ist es möglich, die Funktion der Blattfeder 29 und die Funktion des Führungsbleches 32 in ein bis zu einem Anschlag schwenkbares Bauteil zu integrieren.

## Patentansprüche

1. Ausschubeinrichtung eines Selbstverkäufers, insbesondere eines Drucktasten-Selbstverkäufers, für in Stapelschächten (10, 11) gestapelte Warenpackungen, bei der jedem Stapelschacht (10, 11) ein Ausschieber (7) zugeordnet ist, wobei eine jeweils unterste Warenpackung auf nicht mehr als drei jeweils in Eckbereichen des Stapelschachts (10, 11) vorgesehenen Auflagern (16, 24, 28) aufliegt und mittels einer Führungseinrichtung (26) bei der quer zur Stapelrichtung erfolgenden Ausschubbewegung des Ausschiebers (7) über denjenigen Eckbereich des Stapelschachts (10, 11) gelenkt wird, in dem kein Auflager vorgesehen ist, dadurch gekennzeichnet, daß die Führungseinrichtung (26) eine unter einem Winkel zur linearen Bewegungsrichtung des Ausschiebers (7) ausgerichtete Führungsfläche (32) aufweist, die an einem Eckbereich des Stapelschachts (10, 11) angeordnet ist, der der Angriffseite des Ausschiebers (7) abgewandt und dem der nicht mit einem Auflager versehene Eckbereich benachbart ist.

2. Ausschubeinrichtung nach Anspruch 1, dadurch gekennzeichnet, daß Auflager (16, 24, 28) für drei Eckbereiche der jeweils untersten Warenpackung vorgesehen sind.

3. Ausschubeinrichtung nach Anspruch 1 oder 2, dadurch gekennzeichnet, daß die Führungsfläche von einem in dem Winkel (W) verlaufenden Führungsblech (32) gebildet ist.

4. Ausschubeinrichtung nach einem der vorhergehenden Ansprüche, dadurch gekennzeichnet, daß die Führungseinrichtung (26) und ein Auflager (28) zu einer an einer Schachtwand (11) verschieblichen Einheit Zusammengefaßt sind, welche außerdem eine Führungsleiste (27) für die nachrutschenden Warenpackungen aufweist.

5. Ausschubeinrichtung nach einem der vorhergehenden Ansprüche, dadurch gekennzeichnet, daß die Wand (10) des Stapelschachts (10, 11) im Bereich, in den die Führungsfläche (32) eine Warenpackung ablenkt, eine Öffnung (17) aufweist und daß in der Öffnung (17) wenigstens eine federbelastete Absperrleiste (18, 19) vorgesehen ist, welche seitlich an der jeweils untersten Warenpackung anliegt.

6. Ausschubeinrichtung nach Anspruch 5, dadurch gekennzeichnet, daß die Öffnung (17) in ihrer Höhe durch eine oberhalb der Auflager (16, 24, 28) vorgesehene verschiebbare Plattenkante (20') einstellbar ist.

7. Ausschubeinrichtung nach einem der vorhergehenden Ansprüche, dadurch gekennzeichnet, daß das bei der Führungsfläche (32) liegende Auflager (28) eine parallel zu einer seitlichen Kante einer durch die Führungsfläche (32) abgelenkten Warenpackung verlaufende Kante (28') aufweist.

8. Aussschubeinrichtung nach einem der vorhergehenden Ansprüche, dadurch gekennzeichnet, daß zwei bei der Angriffseite des Ausschiebers (7) liegende Auflager (16, 24) von Abwinklungen der Schachtwände (10, 11) gebildet sind.

## Claims

1. A delivery arrangement of a vending machine, more especially a push-button operated vending machine, for cartons stacked in stacking columns (10, 11) in which for each stacking column (10, 11) there is provided a corresponding delivery ejector (7), whereby in each case the lowest carton is supported on not more than three supports (16, 24, 28) provided at respective corner regions of the stacking column (10,11) and is turned by means of a guide arrangement (26) towards that corner region of the stacking column (10, 11) in which no support is provided, as a result of ejection movement of the delivery ejector (7) transversely to the direction of stacking, characterized in that the guide arrangement (26) comprises a guide surface (32) aligned at an angle to the direction of linear shifting movement of the ejector member (7) and arranged at a corner region of the stacking column (10, 11) which is remote from the engagement side of the ejector member (7) and to which that corner region not provided with a support is adjacent.

2. A delivery arrangement according to Claim 1, characterized in that supports (16, 24, 28) are provided for three corner regions of the lowermost carton.

3. A delivery arrangement according to Claim 1 or 2, characterized in that the guide surface is formed of a guide plate (32) extending at an angle (W).

4. A delivery arrangement according to one of the preceding Claims, characterized in that the guide arrangement (26) and a support (28) are combined in a unit which is displaceable on one column wall (11) and which also comprises a guide ledge (27) for the downwardly slidable cartons.

5. A delivery arrangement according to one of the preceding Claims, characterized in that the wall (10) of the stacking column (10, 11) comprises an opening (17) in the region into which the guide surface (32) deflects a carton, and that there is provided in the opening (17) at least one spring loaded blocking ledge (18,19) which laterally engages the lowermost carton.

6. A delivery arrangement according to Claim 5, characterized in that the height of the opening (17) is adjustable by means of a slidable edge plate (20') provided above the support (16, 24, 28).

7. A delivery arrangement according to one of the preceding Claims, characterized in that the support (28) lying adjacent the guide surface (32) comprises an edge (28') which extends parallel to a lateral edge of a carton when deflected by the guide surface (32).

8. A delivery arrangement according to one of the preceding Claims, characterized in that two supports (16, 24) adjacent to the engagement side of the delivery ejector (7) are formed by angled portions of the column wall (10, 11).

## Revendications

1. Dispositif d'éjection d'un distributeur automatique, en particulier d'un distributeur automatique à boutons-poussoirs, pour emballages de marchandises empilés dans des cheminées d'empilage (10, 11), dans lequel un éjecteur (7) est adjoint à chaque cheminée d'empilage (10, 11), un emballage de marchandises chaque fois situé tout en bas reposant au maximum sur trois appuis (16, 24, 28) prévus chacun dans une région d'angle de la cheminée d'empilage (10, 11) et étant dirigé, au moyen d'un dispositif de guidage (26), lors du mouvement d'éjection de l'éjecteur (7) qui s'effectue transversalement à la direction d'empilage, sur celle des régions d'angle de la cheminée d'empilage (10, 11) où aucun appui n'est prévu, caractérisé par le fait que le dispositif de guidage (26) présente une surface de guidage (32) alignée sous un angle relativement à la direction linéaire de mouvement de l'éjecteur (7) et disposée dans une région d'angle de la cheminée d'empilage (10, 11) qui est opposée au côté d'application de l'éjecteur (7) et qui n'est pas voisine de la région d'angle non munie d'un appui.

2. Dispositif d'éjection selon la revendication 1, caractérisé par le fait que des appuis (16, 24, 28) sont prévus pour trois régions d'angle de l'emballage de marchandises chaque fois situé tout en bas.

3. Dispositif d'éjection selon l'une des revendications 1 et 2, caractérisé par le fait que la surface de guidage est formée par une plaque de guidage (32) dirigée suivant l'angle (W).

4. Dispositif d'éjection selon l'une des revendications prédédentes, caractérisé par le fait que le dispositif de guidage (26) et un appui (28) sont réunis en un ensemble pouvant coulisser sur une paroi de cheminée (11) et qui présente en outre une baguette de guidage (27) pour les emballages de marchandises qui glissent à la suite.

5. Dispositif d'éjection selon l'une des revendications précédentes, caractérisé par le fait que la paroi (10) de la cheminée (10, 11) présente une ouverture (17) dans la région où la surface de guidage (32) dévie un emballage de marchandises et que dans l'ouverture (17) est prévue au moins une baguette d'arrêt (18, 19) sollicitée par ressort et qui s'applique latéralement contre l'emballage de marchandises chaque fois situé tout en bas.

6. Dispositif d'éjection selon la revendication 5, caractérisé par le fait que l'ouverture (17) est réglable, quant à sa hauteur, par une arête coulissante de plaque (20') prévue au-dessus des appuis (16, 24, 28).

7. Dispositif d'éjection selon l'une des revendications précédentes, caractérisé par le fait que l'appui (28) situé du côté de la surface de guidage (32) présente une arête (28') dirigée parallèlement à une arête latérale d'un emballage de marchandises déviée par la surface de guidage (32).

8. Dispositif d'éjection selon l'une des revendications précédentes, caractérisé par le fait que deux appuis (16, 24) situés du côté d'application de l'éjecteur (7) sont formés par des coudes des parois de cheminée (10, 11).
